# EUROPÄISCHE PATENTSCHRIFT

(11) **EP 4 642 726 B1**
(45) Veröffentlichungstag und Bekanntmachung des Hinweises auf die Patenterteilung: **08.07.2026**
(21) Anmeldenummer: 23817787.7
(22) Anmeldetag: 11.12.2023
(51) Int. Cl.: B66B 19/00, E04F 17/00

(54) **PLATTFORM FÜR EINE AUFZUGSANLAGE FÜR EIN SICH IM BAU BEFINDENDES GEBÄUDE**
PLATFORM FOR A LIFT ASSEMBLY FOR A BUILDING UNDER CONSTRUCTION
PLATE-FORME POUR UNE INSTALLATION D'ASCENSEUR POUR UN BÂTIMENT SITUÉ DANS LE BÂTIMENT

(30) Priorität: 29.12.2022 EP 22217140
(43) Veröffentlichungstag der Anmeldung: 05.11.2025
(73) Patentinhaber: INVENTIO AG, 6052 Hergiswil (CH)
(72) Erfinder: CHRISTEN, Lukas, 5637 Geltwil (CH); BITTERLI, Eliane, 4616 Kappel (CH)
(74) Vertreter: Inventio AG
(86) Internationale Anmeldenummer: PCT/EP2023/085135
(87) Internationale Veröffentlichungsnummer: WO 2024/141252

(56) Entgegenhaltungen:
- EP-A1- 3 725 726
- US-A1- 2016 152 442
- US-A1- 2022 024 727

## Beschreibung

Die Erfindung betrifft eine Plattform für Aufzugsanlage mit einem im Verlauf der Bauphase des Gebäudes mit zunehmender Gebäudehöhe höher werdenden Aufzugsschacht und eine solche Aufzugsanlage. Diese Aufzugsanlage kann dabei insbesondere auf Baustellen von Hochhäusern zu Einsatz kommen.

Beim Bau des Gebäudes können die zuerst erstellten unteren Stockwerke bereits soweit fertiggestellt sein, dass sie schon bewohnbar oder anderweitig nutzbar sind. Hierzu umfasst die Aufzugsanlage eine Aufzugskabine, mit der während der Bauphase des Gebäudes die bereits als Wohn- oder Geschäftsräume genutzten Stockwerke anfahrbar sind. Der Bauphase-Aufzug mit dieser Aufzugskabine wächst dabei gewissermassen mit dem Gebäude mit, d.h. die nutzbare Hubhöhe des Bauaufzugs wächst mit zunehmender Höhe des Gebäudes bzw. des Aufzugsschachts. Dies ermöglicht es, dass während der Bauzeit des Gebäudes Bauarbeiter und Baumaterial oder gegebenenfalls Benutzer von bereits vor Gebäudefertigstellung bezogenen Wohnungen oder Geschäftsräumen mit der Aufzugskabine befördert werden können. Aus der US 2016/0152442 A1 ist eine solche Aufzugsanlage bekannt geworden. Die Aufzugsanlage weist eine entlang des Aufzugsschachts verschiebbare Maschinenplattform auf, an der über im Aufzugsschacht angeordnete Tragmittel die Aufzugskabine aufgehängt ist. Die Maschinenplattform wird jeweils angehoben, um die nutzbare Hubhöhe der Aufzugskabine im Aufzugsschacht zu vergrössern. Zum Anheben der Maschinenplattform ist eine entlang des Aufzugsschachts bewegbare Plattform zum Bilden einer Tragstruktur vorgesehen, welche an der Wand des Aufzugsschachtes abgestützt werden kann. Diese oberhalb der Maschinenplattform angeordnete Tragstruktur wird jeweils vor einem Anheben der Maschinenplattform mittels eines ersten, im oberen Bereich des Aufzugsschachts angebrachten Hebezeugs auf eine Höhe angehoben, bei der die von dieser Tragstruktur getragene Plattform um einen bestimmten Weg angehoben werden kann. Zum Anheben der Maschinenplattform dient ein zweites Hebezeug, das an der genannten Tragstruktur angeordnet ist.

Beim oben erwähnten Stand der Technik kann die Aufzugskabine aus der Bauphase nach Gebäudefertigstellung für die normale Nutzung des Gebäudes weiterverwendet werden. Es sind aber auch Konzepte bekannt, bei denen nach Gebäudefertigstellung die Aufzugskabine aus der Bauphase durch eine neue Aufzugskabine ersetzt wird. Die Bauphase-Aufzugskabine kann für einen solchen Fall als selbstfahrende Aufzugskabine ausgestaltet sein. Eine derartige selbstfahrende Aufzugskabine, die in einer Aufzugsanlage für ein sich im Bau befindendes Gebäude mit einem im Verlauf der Bauphase des Gebäudes mit zunehmender Gebäudehöhe höher werdenden Aufzugsschacht zum Einsatz kommt, ist beispielsweise aus der WO 2019/238530 A1 bekannt geworden. Auch hier kommen verschiedene Plattformen zum Einsatz.

Das Erstellen von Aufzugsschächten in Gebäuden kann mittels solcher Kletterschalungen erfolgen. Kletterschalungen zählen zu den diskontinuierlichen Schalungssystemen und dienen zur Herstellung von turmartigen Bauwerken. Mit ihnen lassen sich Betonierabschnitte für den Aufzugsschacht geschossweise herstellen. Beim Betonieren wird Wasser eingesetzt. Zu unerwünschten Wassereintrag in den Schacht kann es aber auch witterungsbedingt, beispielsweise bei starken Regenfällen, kommen. Weiter kann es auch zu Verschmutzungen durch Beton kommen. Ein weiteres Problem bei Aufzugsanlagen mit zunehmend höher werdenden Aufzugsschächten besteht darin, dass im Verlauf der Bauphase der Gebäude die Bauphasen-Aufzüge durch herabfallende Gegenstände beschädigt werden können. Auch können sich innerhalb des Aufzugschachts befindliche Personen wie beispielsweise auf der Aufzugskabine befindliches Wartungspersonal durch herabfallende Gegenstände zu Schaden kommen. Gefährdet sind auch Personen, die sich beispielsweise auf einer Montageplattform aufhalten, von der aus die Führungsschienen zum Führen der Aufzugskabine montiert werden.

EP 3 725 726 A1 zeigt ein Verfahren zur Änderung der Förderhöhe einer Aufzuganlage eines im Bau befindlichen Gebäudes mittels einer Gleitschalung. Die Gleitschalung weist eine umlaufende Dichtung auf, wodurch eine Abdeckung der Gleitschalung wasserdicht ausgeführt werden kann, um ein Eindringen von Regenwasser zu reduzieren.

Es ist eine Aufgabe der vorliegenden Erfindung, die Nachteile des Bekannten zu überwinden und insbesondere eine Plattform für eine Aufzugsanlage der eingangs genannten Art zu schaffen, welche zuverlässig verhindert, dass Wasser in den Schachtraum unterhalb der Plattform gelangt und welche einfach in der Handhabung oder betreibbar ist. Die Plattform soll auch vor herunterfallenden Teilen und Schmutz schützen. Weiter soll die mit einer derartigen Plattform ausgerüstete Aufzugsanlage auf einfache und effiziente Weise an die zunehmende Höhe des Gebäudes angepasst werden können.

Erfindungsgemäss werden diese und andere Aufgaben mit einer Plattform mit den Merkmalen des Anspruchs 1 gelöst. Die Plattform für eine Aufzugsanlage für ein sich im Bau befindendes Gebäude mit einem im Verlauf der Bauphase des Gebäudes mit zunehmender Gebäudehöhe höher werdenden Aufzugsschacht umfasst eine Dichtungsanordnung zum Abdichten oder Schliessen eines Spaltes zwischen Plattform und Aufzugsschacht. Dabei kann der Aufzugsschacht vorzugsweise ein in der Draufsicht bzw. im Grundriss im Wesentlichen rechteckiger Aufzugsschacht sein. Unter dem Begriff "Aufzugsschacht" soll im vorliegenden Dokument ein Raum in einem sich in seiner Bauphase befindenden Gebäude verstanden werden, dessen Höhe entsprechend dem Baufortschritt zunimmt, wobei der Raum so dimensioniert und ausgestaltet ist, dass sich in dem Raum wenigstens eine Aufzugskabine eines Aufzugs, in der Regel eine Aufzugskabine und ein Gegengewicht von jeweils einem Aufzug entlang von vertikalen Fahrbahnen aufwärts und abwärts bewegen können. Ein solcher Aufzugsschacht kann ein von Schachtwänden umschlossener Einzelschacht mit dem vorerwähnten rechteckigen Grundriss sein.

Die Dichtungsanordnung weist Seitenelemente zum Abdichten bezüglich der Schachtwände auf. Die Dichtungsanordnung kann dabei wenigstens zwei, bevorzugt wenigstens drei und besonders bevorzugt vier Seitenelemente zum Abdichten bezüglich der Schachtwände aufweisen, wobei je ein Seitenelement jeweils einer der in der Regel vier Schachtwände zugeordnet ist. Die Dichtungsanordnung weist weiter Eckelemente zum Abdichten bezüglich der Eckbereiche zwischen den Schachtwänden auf. Dabei kann die Dichtungsanordnung, je nachdem wieviele Seitenelemente vorhanden sind, wenigstens ein, bevorzugt wenigstens zwei und besonders bevorzugt drei und im Idealfall vier Eckelemente aufweisen.

Die Seitenelemente sind mittels der Eckelemente gegen die Schachtwände anschlagbar. Dadurch, dass die Plattform eine Dichtungsanordnung mit Seitenelementen und Eckelementen verfügt, welche Dichtungsanordnung derart ausgeführt ist, dass die Seitenelemente mittels der Eckelemente gegen die Schachtwände anschlagbar sind, lassen sich eine Reihe von Vorteilen erzielen. Der erwähnte Spalt kann zuverlässig abgedichtet werden. Bei Bedarf kann die Dichtwirkung manuell oder durch entsprechende Ansteuerung einfach erstellt und gegebenenfalls aufgehoben werden. Die hier beschriebene Plattform eignet sich insbesondere in Zusammenhang mit Gebäuden, bei denen das Erstellen von Aufzugsschächten mittels Kletterschalungen erfolgt und bei Gebäuden, bei welchen ein schneller Baufortschritt besonders wichtig ist. Die Plattform mit einer derartigen Dichtungsanordnung kann vorzugsweise eine obere Schutzplattform sein. Die Dichtungsanordnung kann in Kombination mit verschiedenartigen Plattformen, die an sich bei der eingangs erwähnten Aufzugsanlage mit einem im Verlauf der Bauphase des Gebäudes mit zunehmender Gebäudehöhe höher werdenden Aufzugsschacht, eingesetzt werden. Es weiterhin auch vorstellbar, dass Plattformen solcher Aufzugsanlagen nachgerüstet werden.

Die Dichtungsanordnung kann derart ausgeführt sein, dass sie zwischen einer Ruhestellung, in der die Dichtungsanordnung vom Aufzugsschacht bzw. zur benachbarten Sachachtwand beabstandet ist und so ein störungsfreies vertikales Bewegen der Plattform ermöglicht, und der bereits erwähnten Aktivstellung, in der die Dichtungsanordnung die Schachtwand kontaktiert, so dass zum Schliessen der Spalt zwischen Plattform und Aufzugsschacht vollständig oder nahezu vollständig überbrückt wird, bringbar ist.

Die Plattform kann derart ausgeführt sein, dass je Eckelement ein Horizontalspannelement, insbesondere ein Schnellspanner, vorgesehen ist. Mit wenigen Handgriffen kann eine Person einfach manuell eine hohe Dichtwirkung erzielen. Beispielsweise kann die mit der Dichtungsanordnung ausgerüstete Plattform eine obere Schutzplattform sein, die ein Schutzdach für die darunter liegenden Montageplattform bildet, sein. Eine Aufzugsanlage für ein sich im Bau befindendes Gebäude mit dieser Schutzplattform kann im Hinblick auf die Abdichtung des Schachtes sehr schnell und effizient betrieben werden. Stillstandszeiten, bei denen wegen des offenen Spaltes der Aufzug noch nicht betrieben werden kann oder keine Arbeiten auf der Montageplattform durchgeführt werden können, lassen sich so erheblich verkürzen. Dank Schnellspannern lässt sich schnell und zuverlässig verhindern, dass Wasser in den Schachtraum unterhalb der Plattform gelangt.

Als Schnellspanner im Sinne der vorliegenden Erfindung sind Verbindungsmittel gemeint, welche eine einfache und schnelle Verbindung zweier benachbarter Elemente ermöglichen; vorliegend geht es um die Verbindung des Eckelements zum benachbarten Eckbereich des Aufzugsschachts. Hierzu eignen sich zum Beispiel sogenannte Hebelspanner, mit welchen das Eckelement einfach und einhändig gegen die Schachtecke verspannt und somit abgedichtet werden kann. Selbstverständlich sind aber auch andere Ausführungsvarianten von Schnellspannern denkbar. Zudem ist oft die Einstellung der Spannkraft mittels einer Gewindestange am Spannelement möglich.

Das Horizontalspannelement kann als Winkelspanner ausgeführt sein. Die Handhabung mit einem Winkelspanner ist sehr einfach.

Das als Winkelspanner und/oder als Schnellspanner ausgeführte Horizontalspannelement kann einen metallischen Grundkörper mit zwei rechtwinklig zueinander stehenden Schenkeln und einem verschiebbar im Grundkörper gelagerten Stellkörper, der über einen gelenkig im Grundkörper gelagerten Schnellspannverschluss zum Verspannen bewegbar ist. Der Schnellspannverschluss kann dabei eine Rücklaufsperre umfassen, die eine Rückwärtsbewegung entgegen der Schliessrichtung sperrt. Zum weiteren Einspannen kann mittels einer Gewindestange der Schnellspanner zusätzlich angezogen und so die Spannkraft und damit auch die Dichtwirkung erhöht werden.

Das Horizontalspannelement kann auch als sogenannter Metallwinkelspanner ausgeführt sein, der eine gelenkig gelagerte Spindelmutter zum Vor- und Rückwärtsbewegen eines Spannbackens mit rechtwinklig zueinander stehenden Schenkeln aufweist.

Das jeweilige Eckelement kann ein vorzugsweise aus Metallblech gefertigtes Winkelprofilteil umfassen. Das Winkelprofilteil kann geneigte Ableitabschnitte zum Ableiten von Wasser nach innen aufweisen. Das jeweilige Eckelement kann somit das Winkelprofilteil und das Horizontalspannelement, bevorzugt den Schnellspanner, umfassen.

Das Winkelprofilteil der Dichtungsanordnung kann zwei vorzugsweise rechtwinklig miteinander verbundene vertikalen Wandabschnitte und unterhalb der Wandabschnitte angeordnete und an diese über Abkantungen anschliessende geneigte Ableitabschnitte zum Ableiten von Wasser in Richtung nach innen aufweisen. Nach Innen gerichtet ist in Richtung des zentralen Bereichs des Aufzugssachachte bzw. der Plattform, während nach Aussen sich in Richtung der Schachtwand bezieht.

Das aus Metallblech gefertigte Winkelprofilteil kann weiter Anschlagabschnitte aufweisen, welche zum Anschlagen des Winkelprofilteils an die Schachtwände im Eckbereich dienen. Der jeweilige Anschlagabschnitt kann, wenn in Aktivstellung, dabei die Schachtwand direkt oder indirekt kontaktieren. Im bevorzugten indirekten Fall weist das Winkelprofilteil einen flexiblen Dichtkörper auf, der den Wandkontakt und damit eine optimale Dichtwirkung sicherstellt.

Das jeweilige Eckelement der Dichtungsanordnung kann mit einem flexiblen Dichtkörper vorzugsweise auf Elastomerbasis und besonders bevorzugt mit einer Gummidichtung ausgerüstet sein. Der Dichtkörper kann in der Draufsicht eine L-Form haben. Der Dichtkörper kann ein flächiges Dichtungsprofil, das am Anschlagabschnitt angeordnet und vorzugsweise über eine Klebverbindung, durch einen Vulkanisierprozess oder mittels mechanischen Befestigungsmitteln am Winkelprofilteil fixiert ist. Die Gummidichtung kann eine Wandstärke von etwa 2 bis 30 mm und vorzugsweise etwa 3 bis 10 mm aufweisen, wodurch die Dichtung auch den hohen mechanische Beanspruchungen während der Bauphase beispielsweise durch Abrieb an der Schachtwand standhalten kann.

Der Dichtkörper kann aus einem elastischen polymeren Material bestehen, wobei als polymere Materialien hierfür bevorzugt Elastomere und besonders bevorzugt Kautschuk verwendet werden. Das polymere Material kann aus der Gruppe der Thermoplastischen Elastomere ausgewählt sein, zum Beispiel auf Olefinbasis oder auf Urethanbasis, der vernetzten thermoplastischen Elastomere auf Olefinbasis, der Thermoplastischen Copolyester, der Styrol-Blockcopolymere (SBS, SEBS, SEPS, SEEPS und MBS) sowie der Thermoplastischen Copolyamide. Weiterhin kann es weihmacherhaltige Werkstoffe, bevorzugt Polypropylen, Acrylnitril-Butadien-Styrol-Copolymerisat, Polycarbonat, Polyvinylchlorid, Polymethylmethacrylat, Polyethylenterephthalat, Polyurethan und dgl., sowie aus Mischungen dieser Materialien enthalten.

Im Hinblick auf die Dichtwirkung und Wassersammelfähigkeit kann es vorteilhaft sein, wenn die Eckelemente derart ausgestaltet sind, dass sie die Seitenelemente in vertikaler Richtung überragen.

Eine weitere Ausführungsform betrifft eine Plattform, bei der das jeweilige Seitenelement ein Blechseitenteil und einen flexiblen Dichtkörper aufweist. Das Seitenelement kann aus einem Metallblech gefertigt sein und Das Seitenelement kann dabei eine wenigstens in einer Aktivstellung geneigte Flankenwand enthalten. Der flexible Dichtkörper ist der bereits oben beschriebene Dichtkörper auf Elastomerbasis und besonders bevorzugt die Gummidichtung.

Für eine zuverlässigen Betrieb kann es vorteilhaft sein, wenn das Blechseitenteil schwenkbar an der Plattform befestigt ist. Durch Verschwenken kann das Seitenelement an die Schachtwand bebracht und wieder von dieser entfernt werden.

Anstatt zum obigen Aufbau mit Metallblech und Gummi kann das Seitenelement im Wesentlichen auch bloss aus einer Komponente aufgebaut sein. In diesem Fall kann das jeweilige Seitenelement einen flexiblen Dichtkörper vorzugsweise auf Elastomerbasis aufweisen, wobei der Dichtkörper nicht nur die Schachtwand kontaktiert, sondern auch eine Flankenwand bildet, so dass Wasser schachtwandseitig mittels des Dichtkörper einfangbar und über den Dichtkörper zu einer unteren Tropfkante leitbar ist. Die Flankenwand ist nun nicht mehr starr, sondern flexibel ausgestaltet. Das Seitenelement könnte somit mehr oder weniger vollständig aus Gummi bestehen.

Das Eckelement kann Angriffsabschnitte aufweisen, die an den Seitenelementen abstützbar sind. Der Angriffsabschnitt stösst somit beim Erstellen der Aktivstellung das ihm zugeordnete bzw. benachbarte Seitenelement weg und sorgt dafür, dass das Seitenelement an die Schachtwand anschlägt.

Vorteilhaft kann es sein, wenn das jeweilige Seitenelement einen durch einen Vorsprung, beispielsweise durch ein Hutprofil, geschaffenes Angriffsstück für das oder die Eckelemente aufweist, über welches das oder die Eckelemente das Seitenelement zum Erstellen der Aktivstellung beaufschlagen können. Der vorgängig genannte Angriffsabschnitt kann dabei denjenigen Abschnitt des Eckelements bilden, über den das Eckelemente das Seitenelement beaufschlägt.

Anstatt den Vorsprung dem Seitenelement zuzuordnen, wäre es alternativ oder gegebenenfalls sogar zusätzlich auch vorstellbar, dass umgekehrt das Eckelement beispielsweise stempelartig ausgestaltete Angriffsstücke zum Beaufschlagen der Seitenelemente zum Erstellen der Aktivstellung aufweist, über welche Angriffsstücke die Seitenelemente für das Anschlagen an die Schachtwände nach Aussen, z.B. in einer Schwenkbewegung, bewegbar sind.

Die Plattform kann zum Bilden eines Schutzdaches eine Flachdachstruktur aufweisen, wobei zwischen Flachdachstruktur und Dichtungsanordnung ein in einer Draufsicht rechteckiger Drainagespalt ausgebildet ist. Über den Drainagespalt kann unter Verwendung der Dichtungsanordnung gesammeltes Wasser einfach abgeführt werden. Die Plattform kann dabei eine vorzugsweise horizontale begehbare, plattenartige Flachdachstruktur sein. Hierfür kann die Plattform eine Flachdachstruktur umfassen, welche Flachdachstruktur an den Schachtraum angepasst ist und diesen in einer Draufsicht nahezu vollständig ausfüllt. Diese Flachdachstruktur kann plattenartig ausgestaltet sein oder eine Platte aufweisen. Wenn das Flachdachstruktur verbaut ist oder während der Bauphase ist es bevorzugt horizontal ausgerichtet. Die Dichtungsanordnung kann an der Flachdachstruktur in einem Randbereich an der Oberseite des Flachdachs angebracht sein.

Die im mit zunehmender Gebäudehöhe höher werdenden Aufzugsschacht vertikal bewegbare Plattform mit der Dichtungsanordnung zum Abdichten oder Schliessen des Spaltes zwischen Plattform und Aufzugsschacht kann weiter ein unterhalb der Dichtungsanordnung angeordnetes Wassersammelbehältnis aufweisen. Mit dem Wassersammelbehältnis kann Wasser einfach gesammelt und je nach Bedarf gezielt abgeführt werden. Ein solches Wassersammelbehältnis könnte auch für eine Dichtungsanordnung ohne die eingangs beanspruchte Lösung mit den Seitenelementen und von diesen separaten Eckelementen vorteilhaft sein.

Das Wassersammelbehältnis kann als umlaufende Rinne ausgestaltet sein. Diese Rinne kann bevorzugt unterhalb des Drainagespalts zwischen Flachdachstruktur und Dichtungsanordnung in der Plattform positioniert sein.

Die Flachdachstruktur kann eine ein Schutzdach vorgebende Dachplatte aufweise, an deren Dachrand eine Tropfkante für eine kontrollierte Wasserableitung angeordnet ist. Von der Tropfkante kann Wasser in die Rinne tropfen.

An das Wassersammelbehältnis und insbesondere an die Rinne kann eine Leitung beispielsweise in Form eines Wasserschlauchs angeschlossen sein, über welche Leitung das Wasser von der Plattform wegführbar ist.

Das Wassersammelbehältnis kann eine verschliessbare Wasserablauföffnung zum Ablassen des in dem Wassersammelbehältnis gesammelten Wassers aufweisen.

Ein weiterer Aspekt der Erfindung betrifft eine Aufzugsanlage für ein sich im Bau befindendes Gebäude mit einem im Verlauf der Bauphase des Gebäudes mit zunehmender Gebäudehöhe höher werdenden Aufzugsschacht umfassend die vorgängig beschriebene Plattform.

Ein weiterer Aspekt der Erfindung betrifft schliesslich ein Verfahren zum Errichten einer Aufzugsanlage für ein sich im Bau befindendes Gebäude mit einem im Verlauf der Bauphase des Gebäudes mit zunehmender Gebäudehöhe höher werdenden Aufzugsschacht, wobei eine nutzbare Hubhöhe der Aufzugsanlage einer zunehmenden Höhe des Gebäudes angepasst wird, indem mindestens ein Hubvorgang ausgeführt wird, bei welchem Hubvorgang zum Beispiel eine Maschinenplattform mit einem Aufzugsantrieb und eine über Tragmittel an der Maschinenplattform hängende Aufzugskabine mittels einer Hebevorrichtung im Aufzugsschacht angehoben wird. Das Verfahren umfasst die Verwendung einer mit einer Dichtungsanordnung ausgerüsteten Plattform, welche Dichtungsanordnung Seitenelemente zum Abdichten bezüglich der Schachtwände und Eckelemente zum Abdichten bezüglich der Eckbereiche zwischen den Schachtwänden umfasst, wobei die Seitenelemente mittels der Eckelemente gegen die Schachtwände anschlagbar sind. Die Dichtung ist in der Bauphase aktiviert, in der entsprechenden Aktivstellung schliesst die Dichtungsanordnung den Spalt zwischen Plattform und Aufzugsschacht dichtend ab. Durch Bewegen der Eckelemente in Richtung der Eckbereiche wird die Aktivstellung erstellt, in der die Seitenelemente mittels der Eckelemente gegen die Schachtwände anschlagen, so dass die Dichtungsanordnung in der Bauphase den Spalt zwischen Plattform und Aufzugsschacht schliesst. Für einen Hubvorgang wird die Dichtung in die Ruhestellung gebracht. Dabei wird durch Zurückbewegen der Eckelemente die Dichtungsanordnung in die Ausgangsstellung gebracht, in der die Dichtungsanordnung vom Aufzugsschacht beabstandet ist, so dass ein störungsfreies Verschieben der Plattform nach oben ermöglicht wird. Nach dem Hubvorgang wird die Dichtung zur Fortführung der Bauphase wieder in die Aktivstellung gebracht.

Weitere Vorteile und Einzelmerkmale ergeben sich aus der nachfolgenden Beschreibung von Ausführungsbeispielen und aus den Zeichnungen. Es zeigen:
- Fig. 1: eine schematische Darstellung einer Aufzugsanlage für ein sich im Bau befindendes Gebäude mit einem im Verlauf der Bauphase des Gebäudes mit zunehmender Gebäudehöhe höher werdenden Aufzugsschacht,
- Fig. 2: eine Draufsicht auf einen Teilbereich einer Plattform und einen Eckbereich des Aufzugsschachtes der Aufzugsanlage in der Art gemäss Fig. 1, wobei die Plattform eine Dichtungsanordnung umfasst,
- Fig. 3: eine Ansicht des Eckbereichs einer Plattform mit einer Dichtungsanordnung in einer perspektivischen Darstellung,
- Fig. 4: eine perspektivische Darstellung einer mit zunehmender Gebäudehöhe vertikal bewegbaren Plattform einer solchen Aufzugsanlage gemäss einem weiteren Ausführungsbeispiel,
- Fig. 5: eine Detailansicht der Plattform aus Fig. 4, und
- Fig. 6: eine perspektivische Darstellung einer weiteren Plattform.

Fig. 1 zeigt schematisch eine Aufzugsanlage 1 für ein sich im Bau befindendes Gebäude 10. Das Gebäude 10 umfasst einen Aufzugsschacht 2, der im Verlauf der Bauphase des Gebäudes mit zunehmender Gebäudehöhe höher wird. Im Aufzugsschacht 2 ist eine Aufzugskabine 4 installiert. Die Aufzugskabine 4 ist beim vertikalen Verfahren an wenigstens einem Führungsschienenstrang 3 geführt. Die Aufzugsanlage 1 verfügt oberhalb der Aufzugskabine 4 über eine Anordnung zum Ausrüsten des nach oben wachsenden Aufzugsschachts 2 insbesondere mit Führungsschienen für den Führungsschienenstrang 3. Diese Anordnung umfasst eine Schutzplattform 7, eine Maschinenplattform 6 und eine zwischen diesen beiden Plattformen 6, 7 angeordnete Montageplattform 5. Die Montageplattform 5 ist dabei diejenige Plattform, von der aus der Führungsschienenstrang 3 nach oben verlängert wird. Die Montageplattform 5 dient als Arbeitsbühne für Montagepersonen. Weiter kann die Montageplattform 5 - neben den Führungsschienen - auch als Transportmittel für andere zu montierende Aufzugskomponenten eingesetzt werden.

In Fig. 1 ist der Einfachheit halber lediglich ein Führungsschienenstrang 3 dargestellt. Zur Führung der Aufzugskabine 4 werden bevorzugt zwei, einander gegenüberliegende Führungsschienenstränge verwendet. Der zuletzt erwähnte Aufzug umfasst in der Regel neben der Aufzugskabine auch ein (hier nicht dargestelltes) Gegengewicht. Für die optimale Linearführung der Aufzugskabine und des Gegengewichts sind mehrere Führungsschienenstränge notwendig, wobei jeder Führungsschienenstrang aus aneinander gereihten Führungsschienen-Profilteilen besteht.

Bis den sich über mehrere Stockwerke erstreckenden Bereich des Aufzugsschachts 2 sind weitere Gebäudeteile ausserhalb des Aufzugsschachtes 2 in Fig. 1 nicht gezeigt. Speziell am Aufzugsschacht 2 ist die vertikale Erstreckung, welche bei gewissen Aufzugsschächten praktisch über die gesamte Gebäudehöhe gehen kann. Das Gebäude 10 kann dabei einen oder mehrere derartige Aufzugsschächte 2 umfassen. Der Aufzugsschacht 2 ist im vorliegenden Ausführungsbeispiel für einen Aufzug mit Aufzugskabine und Gegengewicht konzipiert. Der Aufzugsschacht 2 kann aber auch für mehrere Aufzüge konzipiert sein. Der Aufzugsschacht 2 könnte weiter auch für eine selbstfahrende Bauphase-Aufzugskabine konzipiert sein.

Die Aufzugskabine 4 ermöglicht bereits während der Bauphase des Gebäudes den Transport von Personen und Gütern von und zu den unteren Stockwerken. Insbesondere können mit der Aufzugskabine Bauarbeiter und Baumaterial befördert werden. Es können aber auch Benutzer von bereits vor Fertigstellung des Gebäudes bezogenen Wohnungen oder Geschäftsräumen zwischen mindestens den diesen Räumen zugeordneten Stockwerken vorschriftenkonform befördert werden.

Der Aufzugsschacht 2 ist in vertikaler Richtung gesehen gewissermassen in mehrere Abschnitte aufgeteilt. Als einem unteren Abschnitt des Aufzugsschachts 2, welcher sich unterhalb der Maschinenplattform 6 mit einem Antrieb 8 für den Aufzug befindet, ist der Aufzugsschacht 2 bereits mit den erforderlichen Führungsschienen für die Linearführung der Aufzugskabine und des Gegengewichts des Aufzugs für das fertige Gebäude verbaut. Die Aufzugsanlage 1 für das sich im Bau befindende Gebäude 2 weist in diesem Abschnitt eine an sich konventionelle Aufzugskabine 4 und ein gegenläufig bewegbares (nicht dargestelltes) Gegengewicht auf. Die hier vorgestellte Aufzugskabine 4 könnte aber auch durch eine selbstfahrende Bauphase-Aufzugskabine 4 zur Personen- oder Warenbeförderung für die Dauer der Bauphase des Gebäudes 10 ersetzt werden. In diesem Fall könnte die Maschinenplattform 6 durch eine andere Plattform und insbesondere eine Plattform ohne Antriebsmachine für den Aufzug ersetzt werden.

Von der Montageplattform 6 aus werden in einer Schienenmontagephase der wenigstens eine Führungsschienenstrang 3 nach oben verlängert werden. Diese Schienenmontagephase ist in Fig. 1 dargestellt. Neben der Montage von Führungsschienen können von der Montageplattform 5 weitere Arbeiten zur Montage der Schachtausrüstung oder aber auch andere Arbeitsschritte durchgeführt werden. In der vereinfacht als Schienenmontagephase bezeichneten Phase kann die Montageplattform 5 über Seile in vertikaler Richtung auf die gewünschte Position nach oben oder nach unten gefahren werden. Die Montageplattform 5 ist über die seilbasierte Hebevorrichtung 23 an der Schutzplattform 7 aufgehängt.

Die mit 7 bezeichnete Schutzplattform ist in einem oberen Bereich des aktuell vorhandenen Aufzugsschachts 2 temporär fixiert. Die Schutzplattform 7 ist als Tragstruktur ausgebildet. Die Tragstruktur dient unter anderem zum Tragen der Hebevorrichtung 23, mit der die Montageplattform 6 nach oben und unten bewegt werden kann. Die Schutzplattform 7 weist weiter Mittel 24 zum Anheben der Maschinenplattform 6 auf. Die Schutzplattform 7 hat aber auch die Aufgabe, Personen und Einrichtungen im Aufzugsschacht 2 - insbesondere in der genannten Montageplattform 5 - vor Gegenständen zu schützen, die bei den am Gebäude 2 stattfindenden Bauarbeiten herunterfallen können.

An die Schienenmontagephase kann eine Wachstumsphase anschliessen. Nach Beendigung der Schienenmontagephase und nachdem der Aufzugsschacht 2 mit fortschreitendem Bau des Gebäudes 2 ausreichend höher geworden ist, muss die Schutzplattform 7 auf eine nächsthöhere Ebene positioniert werden. Die Schutzplattform 7 wird beispielsweise mit einem Baukran auf eine nächsthöhere Ebene angehoben, sodass mit zunehmender Gebäudehöhe ein Mitwachsen mit dem höher gewordenen Aufzugsschacht 2 ermöglicht wird. Es ist unter Umständen aber auch möglich, die obere Schutzplattform 7 mit anderen Mitteln und ohne Einsatz eines Krans auf eine nächsthöhere Ebene zu bringen. Nach Erreichen der nächsthöheren Ebene wird die Schutzplattform 7 wieder temporär im Aufzugsschacht 2 fixiert. Danach kann die Maschinenplattform 6 auf eine nächsthöhere Ebene angehoben werden. Hierzu weist die Schutzplattform 7 Hebemittel 24 auf, beispielsweise einen Kettenzug. Der Kettenzug ist ausgelegt, damit die Maschinenplattform 7, vorzugsweise zusammen mit der angehängten Aufzugskabine 4, für einen Hubvorgang nach oben werden kann. Das Bewegen der Maschinenplattform 7 zu der oberen Einsatzposition könnte jedoch auch mittels anderen Hebemitteln wie beispielsweise mittels Kran, Zugwinde, hydraulischem Heber oder Litzenheber erfolgen. Es sind weiter andere Aufzugsanlagen für ein sich im Bau befindendes Gebäude mit einem im Verlauf der Bauphase des Gebäudes mit zunehmender Gebäudehöhe höher werdenden Aufzugsschacht bekannt, die zusätzliche oder alternativ gestaltete Plattformen verwenden. Die nachfolgend am Beispiel der Plattform 7 gezeigte und im Detail beschriebene spezielle Lösung zum Abdichten des Schachtraums ist grundsätzlich für alle Arten von Plattformen verwendbar, die in solchen Aufzugsanlagen eingesetzt werden.

Die Plattform 7 der Aufzugsanlage gemäss Fig. 1 kann auch einer Kletterschalung zugeordnet oder sogar Bestandteil einer Kletterschalung sein. Die Kletterschalung umfasst (nicht dargestellte) Schalungen zum Betonieren. Die Plattform 7 kann somit für diesen Fall als Kletterschalungsplattform zur geschossweisen Herstellung von Betonierabschnitten des den Aufzugsschacht 2 umfassenden Gebäudekerns ausgestaltet sein. Die Kletterschalungsplattform kann integrierte Kletterantriebe aufweisen und als Selbstkletterschalungsplattform ausgebildet sein. Wie in Fig. 1 gezeigt, kann in einer anderen Variante die Kletterschalungsplattform jedoch geschossweise in Verankerungen in den Schachtwänden aufgehängt sein.

Die Plattform 7 weist eine horizontale Dachstruktur zum Abdecken des Aufzugsschachts 2 auf, an welcher eine mit 11 bezeichnete Dichtungsanordnung angeordnet ist. Die Dichtungsanordnung 11 dient zum Abdichten oder Schliessen des Spaltes zwischen Plattform 7 und Aufzugsschacht 2. Die als umlaufende Dichtungsanordnung ausgestaltete Dichtung ist randseitig an der Plattform 7 angebracht.

Die in den Figuren 2 bis 4 gezeigte und nachfolgend im Detail erläuterte Dichtungsanordnung 11 verhindert auf zuverlässige und einfache Weise, dass Wasser sowie Beton und Gegenstände in den Schachtraum unterhalb der Plattform gelangen können.

Fig. 2 zeigt einen Eckbereich des Aufzugsschachts 2, wobei die rechtwinklig zueinander stehenden Schachtwände 12, 13 eine Ecke einschliessen. Die Dichtungsanordnung 11 der Plattform 7 umfasst Seitenelemente 14, 15 zum Abdichten bezüglich der mit 12 und 13 bezeichneten Schachtwände. Die Dichtungsanordnung 11 umfasst weiter ein Eckelement 16 zum Abdichten bezüglich des Eckbereiche zwischen den Schachtwänden 12, 13. In der Regel verfügt die Dichtungsanordnung 11 über vier derartiger Seitenelemente 12, 13, wobei jedes Seitenelement jeweils einer Schachtwand zugeordnet ist; und vier derartige Eckelemente 16, wobei jedes Eckelement jeweils einem der vier Eckbereiche des Aufzugsschachtes zugeordnet ist. Die Seitenelemente 14, 15 sind mittels der Eckelemente 16 gegen die Schachtwände 12, 13 anschlagbar. In Fig. 2 befindet sich die Dichtungsanordnung 11 in einer Stellung, in der die Seitenelemente 14, 15 und das Eckelement 16 mit dem Aufzugsschacht 2 in Kontakt stehen und diesen so abdichten. Diese Stellung wird nachfolgend auch als Aktivstellung bezeichnet.

Zum Erstellen der Aktivstellung weist die Dichtungsanordnung 11 ein Horizontalspannelement in Form eines Schnellspanners 16 auf. Der Schnellspanner 16 wirkt beim Zustellen zunächst auf das Eckelement 16, welches dann die beiden aneinandergrenzenden Seitenelemente 14, 15 gegen die jeweiligen Schachtwände 12, 13 drückt und so die Dichtwirkung sicherstellt.

Der Schnellspanner 16 umfasst einen metallischen Grundkörper 34 mit zwei rechtwinklig zueinander stehenden Schenkeln 35, 36 und einem verschiebbar im Grundkörper gelagerten Stellkörper 37, der über einen gelenkig im Grundkörper gelagerten Schnellspannverschluss 38 zum Verspannen bewegbar ist. Mittels einer Gewindestange 39 kann über einen Knebelgriff 40 die Spannkraft eingestellt werden. Auf diese Weise kann die Plattform 7 sehr einfach und schnell manuell abgedichtet werden. Selbstverständlich könnten auch andere Mittel verwendet werden, um das Eckelement 16 in Richtung der Ecke zu bewegen, so dass die Seitenelemente gegen die Schachtwände anschlagen. So wäre es zum Beispiel vorstellbar, eine motorisch betreibbare Verstelleinrichtung zum Bewegen des Eckelements 16 zu verwenden.

Fig. 3 zeigt eine Plattform 7 für eine Aufzugsanlage für ein sich im Bau befindendes Gebäude mit einem im Verlauf der Bauphase des Gebäudes mit zunehmender Gebäudehöhe höher werdenden Aufzugsschacht, mit einer Dichtungsanordnung 11 zum Abdichten oder Schliessen des Spaltes zwischen Plattform und Aufzugsschacht. Von der Dichtungsanordnung 11 sind in Fig. 3 zum besseren Verständnis des Aufbaus keine Mittel zum Bewegen des Eckelements 16 dargestellt. Die Dichtungsanordnung 11 könnte motorisch betrieben werden. Vorteilhaft kann es jedoch auch hier sein, eine manuelle Verstelleinrichtung wie zum Beispiel den Schnellspanner des Ausführungsbeispiels gemäss Fig. 2 zu verwenden.

Das jeweilige Eckelement 16 umfasst ein aus Metallblech gefertigtes Winkelprofilteil 19. Dieses in der Draufsicht ein L bildende Winkelprofilteil 19 weist dabei zwei rechtwinklig miteinander verbundene vertikalen Wandabschnitte 29, an welchen unten geneigte Ableitabschnitte 28 anschliessen. Die Ableitabschnitte 28 dienen zum Ableiten von Wasser nach innen. Das Winkelprofilteil 19 weist weiter Anschlagabschnitte 31 auf, die zum Anschlagen des Winkelprofilteils an die Schachtwände im Eckbereich dienen. An den Aussenseiten der Anschlagabschnitte 31 ist eine flache Gummidichtung 25 angebracht. Wenn in Aktivstellung, kontaktieren die Anschlagabschnitte 31 die jeweiligen Schachtwände über diese Gummidichtung 25. Anstelle der Gummidichtung sind aber auch andere elastische polymere Materialien zum Bilden eines flexiblen Dichtkörpers denkbar. Auch sind andere Formgebungen für den Dichtkörper denkbar. Anstelle eines als flächiges Dichtungsprofil ausgeführten Dichtungskörper oder einer Dichtleiste wären zum Beispiel kompliziertere Dichtkörper, wie etwa Hohlprofildichtungen denkbar.

Das Winkelprofilteil 19 mit Anschlagabschnitten 31, Wandabschnitten 29 und Ableitabschnitten 28 können aus zwei Blechzuschnitten hergestellt werden, welche nach Abkantprozessen über eine Schweissung miteinander verbunden werden. Die Wandabschnitte 29 sind sodann zum Versteifen des Winkels über ein diagonales Verstärkungsblech miteinander verbunden.

Die gegenüber dem Eckelement 16 auf der Plattform 7 weiter aussen angeordneten Seitenelemente 14, 15 sind ähnlich aufgebaut. Auch die Seitenelemente 14, 15 verfügen über Blechteile. Vorliegend besteht das jeweilige Seitenelement 14, 15 aus einem aus Metallblech gefertigten Blechseitenteil 45 und einer Gummidichtung 26. Das Blechseitenteil 45 weist dabei eine geneigte Flankenwand 30 und einen daran anschliessenden oberen vertikalen Wandabschnitt auf, der den Anschlagabschnitt 32 des Seitenteils 14, 15 bildet. An der Aussenseite des Anschlagabschnitts 31 ist eine flache Gummidichtung 26 angebracht, die, wenn in Aktivstellung, die jeweilige Schachtwand kontaktiert. Das Blechseitenteil 45 kann schwenkbar an der Plattform 7 befestigt sein. Das Seitenelement 14, 15 weist ein durch ein Hutprofil 27 geschaffenes Angriffsstück für das Eckelemente 16 auf, über welches das Eckelemene 16 die Seitenelemente 14, 15 zum Erstellen der Aktivstellung beaufschlägt. Das Eckelement 16 überragt die Seitenelemente 14, 15 in vertikaler Richtung.

Weiter ist aus Fig. 3 erkennbar, dass zwischen der vereinfacht durch eine Platte gebildeten Flachdachstruktur 33 und Dichtungsanordnung 11 ein Drainagespalt 21 ausgebildet ist. Dieser in der Draufsicht insgesamt rechteckige Drainagespalt hat die Aufgabe, unter Verwendung der Dichtungsanordnung 11 eingesammeltes Wasser einfach abzuführen. Das Wasser gelangt über den Drainagespalt 21 in die umlaufende Rinne 20. Von diesem Wassersammelbehältnis 20 kann Wasser über beispielsweise eine schlauchartige Abführleitung zum nächsten Stockwerk weggeführt und dort der Kanalisation zugeführt werden. Anstelle einer Platte könnte die Flachdachstruktur auch mehrteilig aufgebaut sein und zum Beispiel aus nebeneinander angeordneten Planken aufgebaut sein.

Die Figuren 4 und 5 zeigen eine Plattform 7 mit einer alternativen Dichtungsanordnung 11. Bei dieser Dichtungsanordnung 11 sind die Eckelemente 16 zum Abdichten bezüglich der Eckbereiche zwischen den Schachtwänden zwar ähnlich wie im vorhergehenden Ausführungsbeispiel ausgeführt. Die Dichtungsanordnung 11 unterscheidet sich von diesem insbesondere in einer anderen Ausgestaltung der Seitenelemente 14, 15 zum Abdichten bezüglich der Schachtwände. Die Seitenelemente 14, 15 bestehen hier im Wesentlichen aus einem flachen Gummiprofil, das sich bezüglich der Vertikalen vom Boden der Plattform 7 bis zum oberen Ende hin erstreckt. Das jeweilige Seitenelement 14, 15 weist somit eine Gummidichtung 43 auf, wobei diese Gummidichtung 43 nicht nur die Schachtwand kontaktiert, sondern auch eine Flankenwand 44 bildet, so dass Wasser schachtwandseitig mittels des Dichtkörper einfangbar und über die Gummidichtung 43 zu einer unteren Tropfkante leitbar ist.

Fig. 4 zeigt eine mögliche konstruktive Ausgestaltung einer Schutzplattform 7, die in Aufzugsanlagen gemäss Fig. 1 eingesetzt werden kann. Die Plattform 7 weist bewegbare Stützelemente auf, die zum Sichern der Schutzplattform 7 in Ausnehmungen der Schachtwände einsetzbar oder schachttürseitig auf den Schachtboden absetzbar sind. Erkennbar ist weiter das motorische Hebemittel 24 mit dem Kettenzug. Die Kette des Kettenzugs ist in einem Kettenspeicher bevorratet. Mit dem Kettenzug kann die verschiebbare Maschinenplattform und die Aufzugskabine von einer unteren temporären Einsatzposition zur nächstoberen Einsatzposition bewegt werden.

Konstruktive Details der Dichtungsanordnung 11 sind insbesondere aus Fig. 5 erkennbar. An der flächigen Gummidichtung 43 ist ein Kastenprofil 27 als Angriffsstück für das Eckelement 16 angebracht. Die Gummidichtung 43 ist zwischen innerem Kastenprofil 27 und einem äusseren Flachprofil sandwichartig eingeschlossen.

Aus Fig. 5 ist ebenfalls ein Drainagespalt 21 zwischen Flachdachstruktur 33 und Dichtungsanordnung 11 erkennbar. Das Wasser gelangt über den Drainagespalt 21 in eine (hier nicht gezeigte) umlaufende Rinne.

Die Plattform 7 weist ein in Bezug auf die Draufsicht im Wesentlichen rechteckige Grundform auf. In der horizontalen Flachdachstruktur 33 sind mehrere Bodenabläufe 41 vorgesehen (Fig. 4). Weiter ist erkennbar, dass Flachdachstruktur 33 in mehrere Kompartimente unterteilt ist, die durch Trennwände 42 vorgegeben sind. Wasser von den Bodenabläufe 41 kann ebenfalls gesammelt und in das Wasserbehältnis geleitet und von dort oder gegebenenfalls sogar direkt über den Ableitschlauch weggeführt werden. Zum Bilden einer vorteilhaften plattenartigen horizontalen Flachdachstruktur 33 können (hier nicht dargestellte) Planken beispielsweise in Form von Holzbrettern vorgesehen sein. Dank solchen Planken ist gewährleistet, dass die Flachdachstruktur sicher begehbar ist. Die Trennwände 42 können den Boden verstärken und versteifen. Die Planken können sich zwischen den jeweiligen Trennwänden 42 erstrecken und an diesen Trennwänden, wenn die Trennwände als tragende Bauteile der Flachdachstruktur ausgestaltet sind, abgestützt sein.

In Aktivstellung, wenn die Eckelemente 16 der Dichtungsanordnung 11 die Seitenelemente 14, 15 nach aussen bewegen, werden die Eckelemente 16 gegen die Eckbereiche und gleichzeitig die Seitenelemente 14, 15 gegen die jeweiligen Schachtwände gedrückt, wodurch die gewünschte Dichtwirkung sichergestellt wird.

Die in Fig. 4 gezeigten Bodenabläufe 41 können in Gummimatten oder anderen flexiblen flächigen Bodenelementen angeordnet sein. Durch das Gewicht der vergleichsweise schweren, durch Metallbauteile gebildeten Bodenabläufe 41 können die Bodenelemente punktuell nach unten gewölbt sein, so dass Wasser nicht gestaut wird und ein einwandfreies Abfliessen über die Bodenabläufe sichergestellt werden kann.

Die Dichtungsanordnung 11 ist in einer Ruhestellung vom der Schachtwand beabstandet, wodurch ein störungsfreies vertikales Bewegen der Plattform ermöglicht wird. Beispielsweise für die Schienenmontagephase muss der Schachtraum gesichert und verhindert werden, dass Wasser in den Bereich unterhalb der Plattform gelangt. Die Dichtungsanordnung 11 wird hierzu in die Aktivstellung gebracht. In der Aktivstellung ist die Dichtungsanordnung 11 gegenüber der Ruhestellung nach aussen bewegt worden, so dass sie zum Schliessen des Spalts zwischen Plattform 7 und Aufzugsschacht 2 die Dichtungsanordnung 11 die Schachtwand durch Anschlagen kontaktiert.

Fig. 6 zeigt eine weitere Plattform 7 für eine Aufzugsanlage für ein sich im Bau befindendes Gebäude mit einem im Verlauf der Bauphase des Gebäudes mit zunehmender Gebäudehöhe höher werdenden Aufzugsschacht 2. Die Plattform 7 weist eine Dichtungsanordnung mit Seitenelementen 14, 15 zum Abdichten bezüglich der Schachtwände auf. Die horizontale begehbare Flachdachstruktur 33 weist eine Vielzahl von Planken auf. Die Planken können dabei durch Holzbretter gebildet sein.

Flachdachstruktur 33 kann weiterhin einen unterhalb der Planken angeordneten Boden aufweisen, mit welchem zwischen den Planken durchsickerndes Wasser auffangbar ist. Dieser (hier nicht dargestellte) Boden kann Bodenabläufe aufweisen (vgl. Fig. 4). Die Flachdachstruktur 33 ist umgeben durch ein rinnenartiges Wassersammelbehältnis 20. Zwischen Rinne und Flachdachstruktur 33 kann eine wasserdichte Folie angeordnet sein, die ein Unterlaufen von Wasser unter die Plattform verhindert. Das jeweilige Seitenelement 14, 15 ist - wie die Pfeile andeuten - schwenkbar ausgestaltet und können zum Anschlagen gegen die Schachtwände verschwenkt werden.. Das jeweilige Seitenelement 14, 15 besteht vorliegend aus einem eine Flanke definierenden Blechteil 45, an dem an dessen oberen Ende eine Gummidichtung 26 anschliesst. Die Dichtungsanordnung dieser Plattform 7 weist keine Eckelemente auf. Dank dem Wassersammelbehältnis 20 in Kombination mit den Seitenelementen 14, 15 kann bereits eine recht gute Schutz- und Dichtwirkung erzielt werden. Aber auch diese Plattform 7 könnte mit Eckelementen, wie sie vorgängig anhand der Figuren 2 bis 4 beschrieben wurden, ausgerüstet und so nachgerüstet werden, wodurch die Dichtwirkung nochmals erheblich verbessert werden könnte.

## Patentansprüche

1. Plattform für eine Aufzugsanlage (1) für ein sich im Bau befindendes Gebäude (10) mit einem im Verlauf der Bauphase des Gebäudes mit zunehmender Gebäudehöhe höher werdenden Aufzugsschacht (2), wobei die Plattform (6, 7) eine Dichtungsanordnung (11) zum Abdichten oder Schliessen eines Spaltes zwischen Plattform und Aufzugsschacht (2) umfasst, **dadurch gekennzeichnet, dass** die Dichtungsanordnung (11) Seitenelemente (14, 15) zum Abdichten bezüglich der Schachtwände (12, 13) und Eckelemente (16) zum Abdichten bezüglich der Eckbereiche zwischen den Schachtwänden (12, 13) aufweist, **dadurch gekennzeichnet dass** die Seitenelemente (14, 15) mittels der Eckelemente (16) gegen die Schachtwände (12, 13) anschlagbar sind.

2. Plattform nach Anspruch 1, **dadurch gekennzeichnet, dass** je Eckelement (16) ein Horizontalspannelement, insbesondere ein Schnellspanner (18), vorgesehen ist.

3. Plattform nach Anspruch 2, **dadurch gekennzeichnet, dass** das Horizontalspannelement (18) als Winkelspanner ausgeführt ist.

4. Plattform nach einem der Ansprüche 1 bis 3, **dadurch gekennzeichnet, dass** das jeweilige Eckelement (16) ein vorzugsweise aus Metallblech gefertigtes Winkelprofilteil (19) umfasst.

5. Plattform nach Anspruch 3 oder 4, **dadurch gekennzeichnet, dass** das Winkelprofilteil (19) geneigte Ableitabschnitte (28) aufweist.

6. Plattform nach einem der Ansprüche 1 bis 5, **dadurch gekennzeichnet, dass** das jeweilige Eckelement (16) mit einem flexiblen Dichtkörper vorzugsweise auf Elastomerbasis und besonders bevorzugt mit einer Gummidichtung (25) ausgerüstet ist.

7. Plattform nach einem der Ansprüche 1 bis 6, **dadurch gekennzeichnet, dass** die Eckelemente (16) derart ausgestaltet sind, dass sie die Seitenelemente (14, 15) in vertikaler Richtung (z) überragen.

8. Plattform nach einem der Ansprüche 1 bis 7, **dadurch gekennzeichnet, dass** das jeweilige Seitenelement (14, 15) ein Blechseitenteil mit einer geneigten Flankenwand (30) und einen flexiblen Dichtkörper vorzugsweise auf Elastomerbasis und besonders bevorzugt eine Gummidichtung (26) aufweist.

9. Plattform nach Anspruch 8, **dadurch gekennzeichnet, dass** das Blechseitenteil schwenkbar an der Plattform befestigt ist.

10. Plattform nach einem der Ansprüche 1 bis 7, **dadurch gekennzeichnet, dass** das jeweilige Seitenelement (14, 15) einen flexiblen Dichtkörper (43) vorzugsweise auf Elastomerbasis und besonders bevorzugt eine Gummidichtung aufweist, wobei der Dichtkörper (43) eine Flankenwand (44) bildet.

11. Plattform nach einem der Ansprüche 1 bis 10, **dadurch gekennzeichnet, dass** das jeweilige Seitenelement (14, 15) einen durch einen Vorsprung geschaffenes Angriffsstück (27) für das oder die Eckelemente (16) aufweist.

12. Plattform nach einem der Ansprüche 1 bis 11, **dadurch gekennzeichnet, dass** sie eine Flachdachstruktur (33) aufweist, wobei zwischen Flachdachstruktur (33) und Dichtungsanordnung (11) ein Drainagespalt (21) ausgebildet ist.

13. Plattform nach einem der Ansprüche 1 bis 12, **dadurch gekennzeichnet, dass** sie ein unterhalb der Dichtungsanordnung (11) angeordnetes Wassersammelbehältnis (20) aufweist, wobei das Wassersammelbehältnis (20) bevorzugt als umlaufende Rinne ausgestaltet ist.

14. Aufzugsanlage (1) für ein sich im Bau befindendes Gebäude (10) mit einem im Verlauf der Bauphase des Gebäudes mit zunehmender Gebäudehöhe höher werdenden Aufzugsschacht (2) umfassend wenigstens eine Plattform (6, 7) nach einem der Ansprüche 1 bis 13, welche Plattform (6, 7) mit einer Dichtungsanordnung (11) zum Abdichten oder Schliessen eines Spaltes zwischen Plattform und Aufzugsschacht (2) ausgerüstet ist.

15. Verfahren zum Errichten einer Aufzugsanlage (1) für ein sich im Bau befindendes Gebäude (10) mit einem im Verlauf der Bauphase des Gebäudes mit zunehmender Gebäudehöhe höher werdenden Aufzugsschacht (2), **dadurch gekennzeichnet, dass** eine mit einer Dichtungsanordnung (11), die Seitenelemente zum Abdichten bezüglich der Schachtwände (12, 13) und Eckelemente (16) zum Abdichten bezüglich von Eckbereichen zwischen den Schachtwänden umfasst, ausgerüstete Plattform (6, 7) insbesondere gemäss einem der Ansprüche 1 bis 14 verwendet wird, welche Dichtungsanordnung (11) durch Bewegen der Eckelemente (16) in Richtung der Eckbereiche eine Aktivstellung erstellt wird, so dass die Dichtungsanordnung (11) in der Bauphase einen Spalt zwischen Plattform und Aufzugsschacht abdichtet oder schliesst, welche Dichtungsanordnung (11) für einen Hubvorgang durch Zurück Bewegen der Eckelemente (16) in eine Ausgangsstellung gebracht wird, in der die Dichtungsanordnung (11) vom Aufzugsschacht (2) beabstandet ist und welche Dichtungsanordnung (11) nach dem Hubvorgang wieder in die Aktivstellung gebracht wird.

## Claims

1. A platform for an elevator system (1) for a building (10) which is under construction, comprising an elevator shaft (2) which becomes taller as the building height increases during the construction phase of the building, wherein the platform (6, 7) comprises a sealing arrangement (11) for sealing or closing a gap between the platform and the elevator shaft (2), **characterized in that** the sealing arrangement (11) has side elements (14, 15) for sealing with respect to the shaft walls (12, 13) and corner elements (16) for sealing with respect to the corner regions between the shaft walls (12, 13), **characterized in that** the side elements (14, 15) can be struck against the shaft walls (12, 13) by means of the corner elements (16).

2. The platform according to claim 1, **characterized in that** a horizontal clamping element, in particular a quick-action clamp (18), is provided for each corner element (16).

3. The platform according to claim 2, **characterized in that** the horizontal clamping element (18) is formed as an angle clamp.

4. The platform according to one of claims 1 to 3, **characterized in that** the corresponding corner element (16) comprises an angle profile part (19) preferably made of sheet metal.

5. The platform according to claim 3 or 4, **characterized in that** the angle profile part (19) has inclined drainage portions (28).

6. The platform according to one of claims 1 to 5, **characterized in that** the corresponding corner element (16) is equipped with a flexible sealing body, which is preferably elastomer-based, and particularly preferably with a rubber seal (25).

7. The platform according to one of claims 1 to 6, **characterized in that** the corner elements (16) are designed such that they project beyond the side elements (14, 15) in the vertical direction (z).

8. The platform according to one of claims 1 to 7, **characterized in that** the corresponding side element (14, 15) has a sheet metal side part with an inclined flank wall (30) and a flexible sealing body, which is preferably elastomer-based, and particularly preferably has a rubber seal (26).

9. The platform according to claim 8, **characterized in that** the sheet metal side part is pivotably fastened to the platform.

10. The platform according to one of claims 1 to 7, **characterized in that** the corresponding side element (14, 15) has a flexible sealing body (43), which is preferably elastomer-based, and particularly preferably has a rubber seal, wherein the sealing body (43) forms a flank wall (44).

11. The platform according to one of claims 1 to 10, **characterized in that** the corresponding side element (14, 15) has an engagement piece (27), created by a projection, for the corner element(s) (16).

12. The platform according to one of claims 1 to 11, **characterized in that** it has a flat roof structure (33), wherein a drainage gap (21) is formed between the flat roof structure (33) and the sealing arrangement (11).

13. The platform according to one of claims 1 to 12, **characterized in that** it has a water collection container (20) arranged below the sealing arrangement (11), wherein the water collection container (20) is preferably designed as a circumferential gutter.

14. An elevator system (1) for a building (10) which is under construction, comprising an elevator shaft (2) which becomes taller as the building height increases during the construction phase of the building, comprising at least one platform (6, 7) according to one of claims 1 to 13, which platform (6, 7) is equipped with a sealing arrangement (11) for sealing or closing a gap between the platform and the elevator shaft (2).

15. A method for erecting an elevator system (1) for a building (10) which is under construction, comprising an elevator shaft (2) which becomes taller as the building height increases during the construction phase of the building, **characterized in that** a platform (6, 7) equipped with a sealing arrangement (11) comprising side elements for sealing with respect to the shaft walls (12, 13) and corner elements (16) for sealing with respect to corner regions between the shaft walls is used, in particular according to one of claims 1 to 14, which sealing arrangement (11) creates an active position by moving the corner elements (16) in the direction of the corner regions, so that the sealing arrangement (11) seals or closes a gap between the platform and the elevator shaft during the construction phase, which sealing arrangement (11) is brought into an initial position for a lifting operation by moving the corner elements (16) back, in which initial position the sealing arrangement (11) is spaced apart from the elevator shaft (2), and which sealing arrangement (11) is returned to the active position after the lifting process.

## Revendications

1. Plate-forme pour une installation d'ascenseur (1) destinée à un bâtiment (10) en cours de construction, comprenant une cage d'ascenseur (2) dont la hauteur augmente au fur et à mesure de la progression de la construction du bâtiment, la plate-forme (6, 7) comprenant un dispositif d'étanchéité (11) destiné à rendre étanche ou à fermer un interstice entre la plate-forme et la cage d'ascenseur (2), **caractérisée en ce que** le dispositif d'étanchéité (11) comprend des éléments latéraux (14, 15) destinés à assurer l'étanchéité par rapport aux parois de la cage (12, 13) et des éléments d'angle (16) destinés à assurer l'étanchéité par rapport aux zones d'angle entre les parois de la cage (12, 13), **caractérisée en ce que** les éléments latéraux (14, 15) peuvent être plaqués contre les parois de la cage (12, 13) au moyen des éléments d'angle (16).

2. Plate-forme selon la revendication 1, **caractérisée en ce qu'**un élément de serrage horizontal, en particulier un dispositif de serrage rapide (18), est prévu pour chaque élément d'angle (16).

3. Plate-forme selon la revendication 2, **caractérisée en ce que** l'élément de serrage horizontal (18) est réalisé sous la forme d'un serre-angle.

4. Plateforme selon l'une des revendications 1 à 3, **caractérisée en ce que** chaque élément d'angle (16) comprend une pièce profilée angulaire (19) réalisée de préférence en tôle métallique.

5. Plate-forme selon la revendication 3 ou 4, **caractérisée en ce que** la pièce profilée angulaire (19) présente des sections de déviation inclinées (28).

6. Plate-forme selon l'une des revendications 1 à 5, **caractérisée en ce que** l' , l'élément d'angle (16) correspondant est équipé d'un corps d'étanchéité flexible, de préférence à base d'élastomère et de manière particulièrement préférée d'un joint en caoutchouc (25).

7. Plate-forme selon l'une des revendications 1 à 6, **caractérisée en ce que** les éléments d'angle (16) sont conçus de telle sorte qu'ils dépassent les éléments latéraux (14, 15) dans la direction verticale (z).

8. Plate-forme selon l'une des revendications 1 à 7, **caractérisée en ce que** chaque élément latéral (14, 15) comporte une partie latérale en tôle avec une paroi de flanc inclinée (30) et un corps d'étanchéité flexible, de préférence à base d'élastomère et de manière particulièrement préférée un joint en caoutchouc (26).

9. Plate-forme selon la revendication 8, **caractérisée en ce que** l'élément latéral en tôle est fixé de manière pivotante à la plateforme.

10. Plate-forme selon l'une des revendications 1 à 7, **caractérisée en ce que** l'élément latéral correspondant (14, 15) comporte un corps d'étanchéité flexible (43), de préférence à base d'élastomère et de manière particulièrement préférée un joint en caoutchouc, le corps d'étanchéité (43) formant une paroi latérale (44).

11. Plate-forme selon l'une des revendications 1 à 10, **caractérisée en ce que** l'élément latéral correspondant (14, 15) comporte une pièce d'engagement (27) pour le ou les éléments d'angle (16), créée par une saillie.

12. Plate-forme selon l'une des revendications 1 à 11, **caractérisée en ce qu'**elle comporte une structure de toit plat (33), un espace de drainage (21) étant formé entre la structure de toit plat (33) et le dispositif d'étanchéité (11).

13. Plate-forme selon l'une des revendications 1 à 12, **caractérisée en ce qu'**elle comporte un réservoir de collecte d'eau (20) disposé sous le dispositif d'étanchéité (11), le réservoir de collecte d'eau (20) étant de préférence conçu comme une gouttière périphérique.

14. Installation d'ascenseur (1) pour un bâtiment (10) en cours de construction, comportant une cage d'ascenseur (2) dont la hauteur augmente au fur et à mesure de la phase de construction du bâtiment, comprenant au moins une plate-forme (6, 7) selon l'une des revendications 1 à 13, laquelle plate-forme (6, 7) est équipée d'un dispositif d'étanchéité (11) destiné à rendre étanche ou à fermer un interstice entre la plate-forme et la cage d'ascenseur (2).

15. Procédé de mise en place d'une installation d'ascenseur (1) pour un bâtiment (10) en cours de construction, comprenant une cage d'ascenseur (2) dont la hauteur augmente au fur et à mesure que le bâtiment s'élève au cours de la phase de construction, **caractérisé en ce qu'**une plate-forme équipée d'un dispositif d'étanchéité (11), qui comprend des éléments latéraux pour assurer l'étanchéité par rapport aux parois de la cage (12, 13) et des éléments d'angle (16) pour assurer l'étanchéité par rapport aux zones d'angle entre les parois de la cage (6, 7) est utilisée, en particulier selon l'une des revendications 1 à 14, lequel dispositif d'étanchéité (11) est mis en position active par le déplacement des éléments d'angle (16) en direction des zones d'angle, de sorte que le dispositif d'étanchéité (11) rend étanche ou ferme, pendant la phase de construction, un interstice entre la plate-forme et la cage d'ascenseur, lequel dispositif d'étanchéité (11) est ramené dans une position initiale pour une opération de levage en déplaçant les éléments d'angle (16) vers l'arrière, position dans laquelle le dispositif d'étanchéité (11) est espacé de la cage d'ascenseur (2), et lequel dispositif d'étanchéité (11) est ramené dans la position active après l'opération de levage.
